# EUROPÄISCHE PATENTSCHRIFT

(11) **EP 4 032 453 B1**
(45) Veröffentlichungstag und Bekanntmachung des Hinweises auf die Patenterteilung: **10.07.2024**
(21) Anmeldenummer: 21216497.4
(22) Anmeldetag: 21.12.2021
(51) Int. Cl.: A47K 10/38, B65H 16/04, B65H 16/00, B65H 75/24

(54) **ROLLENHALTERUNG**
ROLLER CONTAINER
PORTE-ROULEAU

(30) Priorität: 22.01.2021 DE 102021101361
(43) Veröffentlichungstag der Anmeldung: 27.07.2022
(73) Patentinhaber: Ille Papier-Service GmbH, 63674 Altenstadt (DE)
(72) Erfinder: BITTERMANN, Jochen, 63571 Gelnhausen (DE); GOTTSCHALK, Eric, 63486 Bruchköbel (DE)
(74) Vertreter: Stoffregen, Hans-Herbert

(56) Entgegenhaltungen:
- US-A1- 2002 070 308

## Beschreibung

Die Erfindung bezieht sich au feine Rollenhalterung, insbesondere Küchenrollenhalterung, umfassend einen Basisabschnitt, wie Standfuß, mit von diesem ausgehendem hohlzylindrischen ersten Körper mit bodenabschnittfernliegender Öffnung, ein sich innerhalb des ersten Körpers entlang dessen Längsachse verstellbares und in Richtung der Öffnung kraftbeaufschlagtes erstes Element, das öffnungsseitig ein eine vorzugsweise sich zumindest bereichsweise konusförmig in Richtung des Körpers verjüngende und diesem zugewandte Unterseite aufweisendes zweites Element, wie Handhabe, aufweist oder mit diesem verbunden ist, wobei bei auf das zweite Element in Richtung des Basisabschnitts wirkender Kraft eine den ersten Körper umgebende Hülse, wie Kernhülse einer Küchenrolle, fixierbar und bei fehlender Krafteinwirkung um den ersten Körper drehbar ist.

Eine entsprechende Rollenhalterung ist der US 7,401,749 B2 zu entnehmen. Dabei ist die konus- oder kegelstumpfförmige Unterseite die Unterseite einer Handhabe, von der ein Hohlwellenabschnitt ausgeht, der sich innerhalb eines einen hohlzylindrischen ersten Körper bildenden Rohres erstreckt, und der mittels einer die Hohlwelle umgebenden Feder eine Kraftbeaufschlagung von einem Standfuß weg erfährt. Ist auf das Rohr eine Küchenrolle gestülpt, so ist ein Drehen dieser dann unterbunden, wenn die Handhabe entgegen der Federkraft in Richtung des Bodenfußes verstellt wird, woraufhin die konusförmige Unterseite unmittelbar auf die Küchenrolle einwirkt.

Küchenrollenhalter bzw. Papierrollenständer nach der DE 20 2008 008 599 U1 und DE 36 13 988 A1 arbeiten nach dem gleichen Prinzip, d.h., dass eine allerdings tellerförmig ausgebildete Handhabe dann an einer Papierrolle anliegt, wenn ein Abziehen von Papier unterbunden werden soll. Dabei kann das Verstellen der Handhabe entgegen einer Federkraft oder über ein Gewinde erfolgen.

Nachteilig entsprechender Halter ist es, dass zum Fixieren der Rollen die Handhaben unmittelbar auf das abzureißende Papier wirken, so dass sich Druckstellen ergeben können, die eine Leichtgängigkeit beim Abziehen beeinflussen können. Erfolgt das Fixieren durch Federkraftbeaufschlagung der Handhaben, so können nur Rollen gleicher Hülsenlängen aufgenommen werden, um sicherzugehen, dass die Handhaben auch tatsächlich auf diese einwirken.

Der DE 691 16 267 T2 ist ein Papierhandtuchspender mit Bremse zu entnehmen. Diese umfasst zwei ineinandersteckbare Hülsen, die durch Reibung mit einer Kernrolle einer Papierrolle verbunden sind. Ein Drehen der Hülsen und damit der Kernrolle wird dann verhindert, wenn ein Drehen der Hülsen mittels einer Bremseinrichtung durch axiales Verstellen dieser in Richtung der Hülsen unterbunden wird.

Der US 2002/0070308 A1 ist eine Küchenrollenhalterung mit einem von einem Standfuß ausgehenden zylindrischen Stab zu entnehmen, der endseitig eine gegen eine Federkraft verstellbare Handhabe aufweist, die beim Verstellen entgegen der Federkraft auf den Rand einer Küchenrollenhülse einwirkt, die den Stab umgibt.

Der vorliegenden Erfindung liegt die Aufgabe zugrunde, eine Rollenhalterung der eingangs genannten Art so weiterzubilden, dass mit konstruktiv einfachen Maßnahmen ein Fixieren der von der Halterung aufgenommenen Rolle möglich ist, wobei gegebenenfalls auch Rollen unterschiedlicher Länge verwendet werden können. Auch soll beim Fixieren ausgeschlossen werden, dass das abzuziehende Material Druckstellen erfährt, wenn ein Fixieren erfolgt.

Zur Lösung der Aufgabe sieht die Erfindung im Wesentlichen vor, dass der erste Körper von dem Rand der Öffnung ausgehend derart längsgeschlitzt ist, dass bei Verstellen des zweiten Elements in Richtung des Basisabschnitts und Wechselwirken der Unterseite mit dem Körper sich dieser umfangsseitig aufweitet.

Abweichend vom Stand der Technik wirkt das insbesondere als Handhabe ausgebildete zweite Element nicht unmittelbar auf das abzuziehende Material, sondern auf den ersten Körper wie Hohlzylinder bzw. Rohr, das von der das abziehende Material aufweisenden Hülse umgeben ist. Bei dem Material muss es sich nicht nur um Papier handeln. Vielmehr kommen alle zerreißbaren Materialien in Frage, wie auch Kunststofffolien, Metallfolien wie Aluminiumfolien. Insbesondere ist jedoch ein Einsatz für eine Küchenrolle gegeben.

Zwar ist es bekannt, dass durch Aufweiten eines Rohres eine von dieser aufgenommene Hülse einer Papierrolle gegen ein weiteres Drehen gehemmt wird. Insoweit ist auf die DE 200 20 532 U1 zu verweisen. Allerdings wird nicht der Öffnungsbereich gespreizt, sondern zwischen Abschnitten des Rohres verlaufende Streifen werden auseinander gedrückt.

Dadurch, dass durch Spreizen des ersten Körpers dieser an der von dem ersten Körper aufgenommenen Hülse des abzuziehenden Materials anliegt, wird auf einfache Weise ein Drehen der Hülse und damit ein Abziehen des Materials unterbunden, so dass letzteres abgerissen werden kann.

Insbesondere ist vorgesehen, dass auf das erste Element, wie Stange, insbesondere Gewindestange, ein Federelement, wie Schrauben- oder Tellerfeder, einwirkt, das sich zwischen einem von dem ersten Element ausgehenden ersten Abschnitt und einem ortsfesten Anschlag erstreckt.

Um mit konstruktiv einfachen Maßnahmen das Federelement abzustützen, ist vorgesehen, dass der ortsfeste Anschlag eine entlang des Basisabschnitts, insbesondere parallel zum Basisabschnitt, verlaufende Zwischenwandung des ersten Körpers oder ein von dieser ausgehendes weiteres Element ist.

Dabei ist vorgesehen, dass das erste Element die Zwischenwandung durchsetzt und dass von dem ersten Element ein zweiter Anschlag, wie eine das freie Ende des ersten Elements umgebende Kappe, insbesondere Hutmutter mit Bund, ausgeht, der zwischen der Zwischenwandung und dem Basisabschnitt und die Zwischenwandung undurchdringbar verläuft.

Um in hinreichendem Umfang das erste Element, wie die Stange oder ein gleichwirkendes Element, axial verstellen zu können, also einen hinreichenden Hub zu ermöglichen, damit die zumindest bereichsweise konus- oder zylinderförmig verlaufende Unterseite des zweiten Elements, insbesondere der Handhabe, ein erforderliches Spreizen des längsgeschlitzten ersten Körpers sicherzustellen, ist des Weiteren vorgesehen, dass der Basisabschnitt in axialer Verlängerung des ersten Elements eine Aussparung zum Eintauchen des freien Endes des ersten Elements bzw. des Anschlags aufweist.

Um ein einfaches Aufweiten, also Spreizen des hohlzylindrischen ersten Körpers zu ermöglichen, ist in Weiterbildung vorgesehen, dass der erste Körper mehrere gleichmäßig um seinen Umfang verlaufende Längsschlitze aufweist, deren jeweilige Länge sich vorzugsweise über oder in etwa über 1/3 bis 2/3, vorzugsweise über in etwa 1/2 Höhe des ersten Körpers erstreckt.

Vorzugsweise 3 oder 4 Längsschlitze sind vorgesehen.

Somit können problemlos Rollen unterschiedlicher Längen von der Halterung aufgenommen werden.

Insbesondere sieht die Erfindung vor, dass der erste Körper öffnungsseitig tulpenartig erweitert ist.

Somit wird ein leichtgängiges Verstellen und Entlanggleiten der zumindest abschnittsweise konus- bzw. kegelstumpfförmigen Unterseite und dem Öffnungsbereich des hohlzylindrischen ersten Körpers ermöglicht.

Ein weiterer Vorschlag sieht vor, dass das erste Element von einem innerhalb des ersten Körpers sich erstreckenden hohlzylindrischen zweiten Körper mit basisabschnittsseitig verlaufendem integralen Federelement umgeben ist, über das das erste Element in Richtung der Öffnung kraftbeaufschlagt ist.

Durch diese Konstruktion erübrigt sich das Montieren eines gesonderten Federelements. Gleichzeitig bietet der zweite Körper eine sichere Führung innerhalb des ersten Körpers, so dass sich eine hinreichende Stabilität beim Verstellen der Handhabe in Richtung des Bodenabschnitts ergibt.

Des Weiteren kann vorgesehen sein, dass der zweite Körper drehgesichert axial verstellbar ist.

Hierzu sieht die Erfindung insbesondere vor, dass von dem ersten Körper zumindest ein Vorsprung ausgeht, der in eine in Längsrichtung des hohlzylindrischen zweiten Körpers verlaufende Aussparung, wie Schlitz oder Nut, eingreift oder umgekehrt.

Hervorzuheben ist insbesondere, dass der Basisabschnitt in Form eines Standfußes einen Bodenabschnitt, insbesondere aus Metall, und eine diesen körperseitig abdeckende platten- oder haubenartige Abdeckung aufweist.

Der Bodenabschnitt selbst kann aus schwerem Material, wie einer Metallplatte, bestehen, so dass die Halterung eine hinreichende Standfestigkeit besitzt. Demgegenüber können die anderen Bauteile aus Kunststoff hergestellt sein. Insbesondere Spitzgussteile kommen in Frage, die gegebenenfalls metallisiert sein können.

Ferner sollte der erste Körper, insbesondere die Zwischenwandung, mit dem Bodenabschnitt vorzugsweise mittels zumindest eines Schraubenelements verbunden sein.

Hierdurch ist insbesondere die Möglichkeit eines einfachen Transports der Halterung durch Ergreifen der Handhabe gegeben.

Eigenerfinderisch sieht die Erfindung vor, dass von dem Basisabschnitt eine sich entlang des ersten Körpers bis in den Bereich des zweiten Elements, wie der Handhabe, erstreckende Umhüllende ausgeht, oder den Basisabschnitt umgibt, wobei die Umhüllende einen über dessen gesamte Höhe sich erstreckenden Längsschlitz aufweist, der insbesondere durch sich überlappende und zueinander beabstandete Längsrandabschnitte der Umhüllenden gebildet ist.

Zum Fixieren der Umhüllenden besteht die Möglichkeit, dass die Abdeckung des Basisabschnitts zumindest abschnittsweise peripher über dem Bodenabschnitt vorsteht und dass so gebildeter Versprung von zumindest einem von der Innenseite der Umhüllenden radial abragenden, insbesondere steg- oder flanschartigen, Innenabschnitt unterfasst ist.

Alternativ ist vorgesehen, dass zwischen Basisabschnitt und Abdeckung eine umfangsrandseitig verlaufende Aussparung, wie ringförmige Vertiefung, verläuft, in die ein von der Innenseite der Umhüllenden abragender, insbesondere steg- oder flanschartiger, Innenabschnitt, wie ringförmig verlaufender Steg, eingreift.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispielen.

Es zeigen:
- Fig. 1: eine Rollenhalterung im Schnitt,
- Fig. 2: die Rollenhalterung gemäß Fig. 1 von einer Umhüllenden umgeben im Schnitt,
- Fig. 3: einen Ausschnitt der Rollenhalterung mit frei drehbarer Küchenrolle,
- Fig. 4: die Rollenhalterung gemäß Fig. 3 bei gesperrter Küchenrolle,
- Fig. 5: einen Ausschnitt der Rollenhalterung bei gesperrter Küchenrolle,
- Fig. 6: einen Ausschnitt der Rollenhalterung während des Entsperrens der Küchenrolle,
- Fig. 7: die Rollenhalterung bei einzusetzender Küchenrolle,
- Fig. 8: einen Ausschnitt der Halterung im Kopfbereich,
- Fig. 9: eine weitere Ausführungsform einer Rollenhalterung,
- Fig. 10: eine erste Ausführungsform einer die Rollenhalterung umgebenden Umhüllenden und
- Fig. 11: eine zweite Ausführungsform einer Umhüllenden.

In den Figuren, in denen grundsätzlich gleiche Elemente mit gleichen Bezugszeichen versehen sind, werden Ausführungsformen von Rollenhalterungen sowie diese umgebenden Umhüllenden dargestellt, anhand der die erfindungsgemäße Lehre erläutert wird.

Die erfindungsgemäßen Rollenhalterungen dienen dazu, auf einer Hülse aufgewickelte flächige Materialien, wie insbesondere Papier, vorzugsweise Papierküchentücher, Kunststofffolien, Metallfolien, wie Aluminiumfolien, aufzunehmen, und die Möglichkeit zu schaffen, einen gewünschten Abschnitt von der Rolle abzuziehen, ohne dass sich diese weiterdreht.

Hauptbestandteile der den Fig. 1 bis 8 zu entnehmenden Küchenhalterung 10 sind eine als Basisabschnitt bezeichnete Fußplatte 12 - auch Standfuß oder Basisabschnitt genannt -, eine als hohlzylindrischer erster Körper bezeichnete Hülse 14, ein als erstes Element bezeichnetes Stangenelement wie Gewindestange 16 sowie ein als zweites Element bezeichnete Handhabe 18, die unterschiedliche Gestaltungen aufweisen kann, wie die Fig. selbsterklärend verdeutlichen. Wesentlich ist jedoch, dass die Handhabe 18 in Richtung der Öffnung 20 der Hülse 14 zumindest abschnittsweise eine konusförmig sich verjüngende Unterseite 22 aufweist, die bei Verstellen der Handhabe 18 in Richtung des Standfußes 12 mit dem geschlitzten Randbereich der Öffnung 20 bzw. dem angrenzenden Bereich der Hülse 14 im öffnungsseitigen Randbereich derart wechselwirkt, dass sich die Hülse 14 umfangsseitig aufweitet mit der Folge, dass ein die Hülse 14 umgebendes Innenrohr z.B. einer Küchenrolle kraftbeaufschlagt wird und somit nicht mehr um die Hülse 14 gedreht werden kann.

Eine gleichwirkende Konstruktion ergibt sich, wenn eine Handhabe mit einem Element verbunden ist, dessen Unterseite zuvor erwähnte Geometrie (zumindest abschnittsweise konusförmig) aufweist. Insoweit sind die Lösungen als äquivalent zu sehen.

Das als die Handhabe 18 ausgebildete zweite Element muss nicht zwingend unterseitig eine Konus- oder Kegel- bzw. Kegelstumpfform aufweisen. Auch andere Geometrien werden von der Erfindung erfasst, sofern sichergestellt ist, dass bei Bewegen der Handhabe 18 in Richtung des Standfußes 12 ein Aufspreizen der Öffnung 20 der Hülse 14, also des ersten Körpers erfolgt.

Die Hülse 14 ist von der Öffnung 20 ausgehend geschlitzt. Vorzugsweise sind z.B. drei oder vier entsprechende Längsschlitze 24 vorgesehen, die von der Öffnung 20 ausgehend sich über eine Länge erstrecken, die vorzugsweise in etwa 1/3 bis 2/3, bevorzugt in etwa die Hälfte der Hülse 14 beträgt. Hierdurch wird die Möglichkeit eröffnet, Rollen unterschiedlicher Längen in die Halterung 10 einzusetzen.

Aus der zeichnerischen Darstellung der Fig. 1 wird auch deutlich, dass die Hülse 14 im Bereich der Öffnung 20 tulpenförmig aufgeweitet ist, so dass ein problemloses Entlanggleiten der zumindest abschnittsweise, vorzugsweise insgesamt einen konus- bzw. kegelstumpfförmigen Verlauf aufweisenden Unterseite 22 der Handhabe 18 beim Verstellen dieser in Richtung der Fußplatte 12 ermöglicht wird.

In Fig. 8 ist ein Schlitz 26 erkennbar. Auch ist der tulpenförmig verlaufende Öffnungsbereich dargestellt. Durch die Pfeile 28, 30 soll angedeutet werden, dass dann, wenn die im Ausführungsbeispiel als Griff ausgebildete Handhabe 18 in Richtung des Pfeils 32 in die Hülse 14 hineingedrückt wird, die von den Schlitzen 24, 26 begrenzten Abschnitte 34, 36 auseinandergebogen werden und somit die Hülse 14 umfangsseitig aufgeweitet wird.

Die Hülse 14 weist in ihrem bodenseitig verlaufenden Bereich, also standfußseitig eine Zwischenwandung 38 auf, die von dem Stangenelement - nachstehend Gewindestange 16 genannt - durchsetzt wird. Die Gewindestange 16 weist in ihrem Endbereich 40 eine Kappe 42 auf, die vorzugsweise als Hutmutter mit Bund 62 ausgebildet ist. Dabei weist der Bund 62 einen Außendurchmesser auf, der größer als die Öffnung in der Zwischenwandung 38 ist, die von der Gewindestange 16 durchsetzt wird. Somit ist durch die Zwischenwandung 38 und die Kappe 42 eine Begrenzung der Bewegung der Gewindestange 16 und damit der Handhabe 18 vom Standfuß 12 weg gegeben.

Oberhalb der Zwischenwandung 28 ist die Gewindestange 16 von einem Federelement - im Ausführungsbeispiel einer Schraubenfeder 44 - umgeben. Dabei bildet die Zwischenwandung 38 einen ersten Anschlag, gegen den die Schraubenfeder 44 gedrückt werden kann.

Gegenüberliegend ist die Schraubenfeder 44 zwischen einem von der Gewindestange 16 ausgehenden vorzugsweise angeschweißten Gegenstück 46 und einer Unterlegscheibe 48 fixiert, die über eine Mutter 50 gesichert ist, die auf die Gewindestange geschraubt ist.

Durch Anziehen der Mutter 40 wird somit die Schraubenfeder 44 zwischen dem Gegenstück 46 und der Unterlegscheibe 48 festgelegt.

Wie sich aus den zeichnerischen Darstellungen ergibt, geht die Handhabe 18 mit seiner konusförmig sich verjüngenden Unterseite 22 in eine weitere Hülse 15 über, die innerhalb des ersten Körpers, also der Hülse 14, außerhalb des Bereichs von dieser geführt ist, in dem die Schlitze 24 verlaufen. Der weitere Hülsenkörper 15 umgibt koaxial die Gewindestange 16, wodurch eine axiale Führung beim Verstellen dessen erfolgt.

Die weitere Hülse 15 weist an ihrem anderen Ende eine Bodenwandung 17 auf, die zwischen der Unterlegscheibe 48 und dem Gegenstück 46 verläuft, wie selbsterklärend aus den Figuren ersichtlich ist. An der Unterseite der Bodenwandung 17 stützt sich die Schraubenfeder 44 ab.

Durch die Schraubenfeder 44 erfährt die Gewindestange 16 und somit die mit dieser verbundene Handhabe 18 eine Kraftbeaufschlagung von der Fußplatte 12 weggerichtet, sofern auf die Handhabe 18 eine Kraft in Richtung der Fußplatte 12 nicht einwirkt.

In diesem Zustand, der in Fig. 3 noch einmal dargestellt ist, in der durch den Pfeil 52 die Kraftbeaufschlagung von der Fußplatte 12 weg symbolisiert wird, ist eine die Hülse 14 umgebende Küchenrolle 54 frei drehbar, wenngleich eine gewisse Hemmung durch die nach außen geneigten Endabschnitte 56 der Hülse 14 im Öffnungsbereich gegeben sein kann.

Die Wirkungsweise der Zwischenwandung 38 und des Gegenstücks 46 mit der Unterlegscheibe 48 und der Mutter 50 und hierdurch ermöglichende Wirkung der Schraubenfeder 44 ist noch einmal aus den Fig. 5 und 6 selbsterklärend erkennbar.

Um eine Bewegung der Gewindestange 16 in Richtung des Standfußes 12 zu begrenzen, geht von der Gewindestange 16 ein Anschlag 58 aus, der auf der standfußabgewandten Seite 60 der Zwischenwandung 38 dann anliegt, wenn auf die Handhabe 18 eine Kraft entgegen der der Schraubenfeder 44 einwirkt. Ein weiteres axiales Verstellen ist somit ausgeschlossen. Durch die Zwischenwandung 38 wird somit der Hub vorgegeben, der folglich einerseits von dem Anschlag 58 und andererseits von dem Bund oder Flansch 62 der Hutmutter 42 begrenzt wird, wenn diese an der Unterseite 64 bzw. der Oberseite 65 der Zwischenwandung zum Anliegen kommen.

In Fig. 5 ist der maximale Hub der Gewindestange 16 in Richtung der Fußplatte 12 dargestellt, der einer maximalen Aufweitung der Hülse 14 entspricht.

Anstelle einer Hutmutter könnte auf die Gewindestange 16 auch eine Schraubhülse 342 geschraubt werden, deren oberer Rand die Hubbewegung begrenzt. Eine Hubbegrenzung kann auch durch gekonterte Muttern ersetzt werden, die auf die Gewindestange 16 geschraubt werden.

In Fig. 6 ist der Zustand dargestellt, in dem die Kraft auf die Handhabe 18 gelockert oder gelöst ist, so dass durch die Wirkung der Feder 44 ein Bewegen der Gewindestange 16 in Richtung des Pfeils 66 erfolgt solange, bis der Bund 62 bzw. Flansch an der Unterseite 64 der Zwischenwandung 38 anliegt. Diese Situation ist in den Fig. 1 und 2 wiedergegeben. Man erkennt auch, dass die Unterseite 22 die Handhabe 18 beabstandet zu der Hülse 14, d.h. den nach außen weggebogenen Abschnitten 56 verläuft.

In Fig. 2 ist die Rollenhalterung 10 des Weiteren von einer Umhüllenden 68 umgeben, die von der Fußplatte 12 ausgeht und an dieser fixiert ist, wie nachstehend beschrieben werden wird.

An den Fig. 5 und 6 erkennt man des Weiteren, dass die Hülse 14 über die Zwischenwandung 38 mit der Fußplatte 12 verbunden ist. Hierzu sind mehrere Schrauben 70 vorgesehen. Somit bildet die Fußplatte 12 mit der Hülse 14 eine tragbare Einheit mit der Folge, dass bei Erfassung der Handhabe 18, die im Ausführungsbeispiel als Griff ausgebildet ist, die Rollenhalterung 10 transportiert werden kann.

In der Fußplatte 12, auch Standfuß genannt, ist in axialer Verlängerung der Gewindestange 16 eine Aussparung 13 vorgesehen, in die das Ende der Gewindestange 16 mit der Hutmutter 42 eintauchen kann.

Ist in Fig. 3 die Position dargestellt, in der die Rolle 54 gedreht werden kann, so verdeutlicht die Fig. 4 die Position, in der die Küchenrolle gesperrt ist. In diesem Fall ist die Handhabe 18 in Richtung der Fußplatte 12 entgegen der Federkraft gedrückt (Pfeil 72), so dass die nach außen gebogenen Abschnitte 56 der Hülse 14 mit der konus- bzw. kegelstumpfförmigen Unterseite 22 der Handhabe 18 wechselwirken und nach außen gedrückt werden mit der Folge, dass die Abschnitte 56 derart an der Hülse 73 der Küchenrolle 54 anliegen, dass durch Kraftschluss ein Drehen unterbunden ist.

Der Fig. 7 ist der Zustand zu entnehmen, in der auf die Rollenhalterung 10 die Küchenrolle 54 geschoben wird. Die nach außen geneigt verlaufenden Abschnitte 56 werden zusammengedrückt (Pfeile 86, 88), so dass die Küchenrolle in Richtung der Pfeile 90, 92 über die Hülse 14 geschoben werden kann.

Zu dem Standfuß 12 ist anzumerken, dass dieser aus einem bodenseitig verlaufenden Bodenabschnitt 74 aus insbesondere Metall und einer diesen abdeckenden Platte 76 besteht, die hüllenseitig verläuft, wie die zeichnerischen Darstellungen verdeutlichen. Dabei kann die Platte 76, die aus Kunststoff besteht und einen Metall-Look, wie z.B. auch die Handhabe 18, aufweisen kann, peripher über den plattenförmigen Bodenabschnitt 74 vorstehen, wie dies in den Fig. 5 und 6 angedeutet ist. Dieser Bereich wird von einem nach innen ragenden stegförmigen Abschnitt 78 unterfasst, der im Bodenbereich der die Rollenhalterung 10 umgebenden Umhüllenden 68 verläuft, wodurch eine Sicherung der Umhüllenden 68 und Fixierung dieser erfolgt.

Alternativ kann zwischen der Bodenplatte 74 und der Abdeckung 76 eine schlitzförmige umlaufende Aussparung vorgesehen sein, in die ein entsprechender Abschnitt der Umhüllenden 68 eingreift.

Wie sich aus der Fig. 10 ergibt, kann die Umhüllende 68 eine Zylinderform aufweisen, die peripher die Küchenrolle 54 umgibt. Um Papier abziehen zu können, weist die Umhüllende 68 einen Schlitz 70 auf, der zwischen sich überlappenden Längsrandbereichen der Umhüllenden 68 verläuft, die zueinander beabstandet sind. Auch insoweit ist die Fig. 10 selbsterklärend.

In Fig. 11 ist eine hohlquaderförmige Umhüllende 82 vorgesehen, die gleichzeitig als Wandhalterung dient. Die Umhüllende 82 weist hierzu eine Bodenwandung auf, auf die der Standfuß 12 gesetzt wird. Rückseitig weist die Umhüllende 82 einen Längsschlitz 84 auf, der von Befestigungsmitteln wie Schrauben durchsetzt werden kann, um die Umhüllende 82 z.B. an einer Wand zu befestigen.

Die Längsachse der Umhüllenden 82 kann sowohl horizontal als auch vertikal verlaufen.

Fig. 9 zeigt eine alternative Ausführungsform einer Rollenhalterung 100, die in Bezug auf den Basisabschnitts (Fußplatte) 12, den ersten hohlzylindrischen Körper in Form der Hülse 14, das erste Element in Form der Gewindestange 16 und das zweite Element in Form der Handhabe 18 gleiche Funktionen wie die Rollenhalterung 10 ausübt, so dass auf die diesbezüglichen Ausführungen verwiesen wird. Auch die Rollenhalterung 100 stellt sicher, dass eine von dieser aufgenommene Rolle entweder drehbar oder fixierbar ist. Letzteres erfolgt durch Aufweitung des Umfangs der Hülse 14, wie beschrieben worden ist.

Die Rollenhalterung 100 unterscheidet sich von der Rollenhalterung 10 dahingehend, dass die auf die Gewindestange 16 und damit die Handhabe 18 von der Fußplatte 12 weggerichteten Kräfte nicht durch ein gesondertes Federelement, sondern mittels einer integral mit einem weiteren zweiten hohlzylindrischen Körper 114 ausgebildeten Feder 144 erzeugt wird, die sich gleichfalls an der Zwischenwandung 38 der Hülse 14 abstützt.

Um ein Drehen der zweiten Hülse 114 beim axialen Bewegen dieser auszuschließen, ist eine Verdrehsicherung vorgesehen, die im Ausführungsbeispiel dadurch gebildet wird, dass von der Innenwandung der Hülse 14 ein Vorsprung 102 ausgeht, der in einen Längsschlitz oder in einer Längsnut der zweiten Hülse 114 eingreift.

## Patentansprüche

1. Rollenhalterung (10, 100), insbesondere Küchenrollenhalterung, umfassend einen Basisabschnitt, wie einen Standfuß (12), mit von diesem ausgehendem hohlzylindrischen ersten Körper (14) mit bodenabschnittfernliegender Öffnung (20), ein sich innerhalb des ersten Körpers entlang dessen Längsachse verstellbares und in Richtung der Öffnung (20) kraftbeaufschlagtes erstes Element, das öffnungsseitig ein eine vorzugsweise zumindest bereichsweise konusförmig sich in Richtung des ersten Körpers verjüngende und diesem zugewandte Unterseite (22) aufweisendes zweites Element, wie Handhabe (18), aufweist oder mit diesem verbunden ist, wobei bei auf das zweite Element in Richtung des Basisabschnitts wirkender Kraft eine den ersten Körper umgebende Hülse, wie Kernhülse (74) einer Küchenrolle (54), fixierbar und bei fehlender Krafteinwirkung um den ersten Körper drehbar ist,
**dadurch gekennzeichnet,**
**dass** der erste Körper (14) von dem Rand der Öffnung (20) ausgehend derart längsgeschlitzt ist, dass bei Verstellen des zweiten Elements in Richtung des Basisabschnitts und Wechselwirken der Unterseite (22) mit dem ersten Körper (14) sich dieser umfangsseitig aufweitet.

2. Rollenhalterung nach Anspruch 1,
**dadurch gekennzeichnet,**
**dass** auf das erste Element, wie eine Stange (16), insbesondere Gewindestange, ein Federelement, wie eine Schrauben- oder Tellerfeder (44), einwirkt, das sich zwischen einem von dem ersten Element ausgehenden ersten Abschnitt (48) und einem ortsfesten Anschlag (38) erstreckt.

3. Rollenhalterung nach Anspruch 1 oder 2,
**dadurch gekennzeichnet ,**
**dass** der ortsfeste Anschlag eine entlang des Basisabschnitts, insbesondere parallel zum Basisabschnitt, verlaufende Zwischenwandung (38) des ersten Körpers (14) oder ein von dieser ausgehendes Element ist, wobei das erste Element die Zwischenwandung (38) durchsetzt.

4. Rollenhalterung nach zumindest Anspruch 3,
**dadurch gekennzeichnet,**
**dass** von dem ersten Element ein zweiter Anschlag, wie eine ein freies Ende des ersten Elements umgebende Kappe (42) oder Schraubhülse, insbesondere Hutmutter mit Bund (62), ausgeht, der zwischen der Zwischenwandung (38) und dem Basisabschnitt und die Zwischenwandung undurchdringbar verläuft.

5. Rollenhalterung nach zumindest einem der vorhergehenden Ansprüche,
**dadurch gekennzeichnet,**
**dass** der Basisabschnitt in axialer Verlängerung des ersten Elements eine Aussparung (13) zum Eintauchen des freien Endes des ersten Elements bzw. der Hutmutter bzw. der Schraubhülse aufweist.

6. Rollenhalterung nach zumindest Anspruch 1,
**dadurch gekennzeichnet ,**
**dass** der erste Körper (14) öffnungsseitig tulpenartig erweitert ist und/oder dass das erste Element, wie die Gewindestange (16), mit einem hohlzylindrischen zweiten Köper (15) verbunden ist, der von dem ersten Körper (14) geführt ist.

7. Rollenhalterung nach zumindest einem der vorhergehenden Ansprüche,
**dadurch gekennzeichnet,**
**dass** der erste Körper (14) mehrere gleichmäßig um seinen Umfang verlaufende Längsschlitze (26) aufweist, deren jeweilige Länge sich vorzugsweise über oder in etwa über 1/3 bis 2/3, vorzugsweise über in etwa 1/2 Höhe des ersten Körpers erstreckt.

8. Rollenhalterung nach zumindest Anspruch 1,
**dadurch gekennzeichnet,**
**dass** das erste Element mit einem innerhalb des ersten Körpers (14) sich erstreckenden hohlzylindrischen zweiten Körper (15) mit basisabschnittsseitig verlaufendem integralen Federelement (144) verbunden ist, über das das erste Element in Richtung der Öffnung (20) kraftbeaufschlagt ist.

9. Rollenhalterung nach zumindest Anspruch 8,
**dadurch gekennzeichnet,**
**dass** der zweite Körper (15) drehgesichert axial verstellbar ist, wobei insbesondere von dem ersten Körper (14) zumindest ein Vorsprung (102) ausgeht, der in eine in Längsrichtung des hohlzylindrischen zweiten Körpers verlaufende Aussparung, wie Schlitz oder Nut, eingreift oder umgekehrt.

10. Rollenhalterung nach zumindest einem der vorhergehenden Ansprüche,
**dadurch gekennzeichnet,**
**dass** der Basisabschnitt in Form eines Standfußes (12) einen Bodenabschnitt (74), insbesondere aus Metall, und eine diesen körperseitig abdeckende Platte (76) oder insbesondere haubenartige Abdeckung aufweist.

11. Rollenhalterung nach zumindest einem der vorhergehenden Ansprüche,
**dadurch gekennzeichnet,**
**dass** der erste Körper (14), insbesondere die Zwischenwandung (38), mit dem Bodenabschnitt (74) vorzugsweise mittels zumindest eines Schraubenelements (70) verbunden ist.

12. Rollenhalterung nach zumindest einem der vorhergehenden Ansprüche,
**dadurch gekennzeichnet,**
**dass** von dem Basisabschnitt eine sich entlang des ersten Körpers (14) bis in den Bereich des zweiten Elements, wie der Handhabe (18), erstreckende Umhüllende (68, 82) ausgeht, oder den Basisabschnitt umgibt, wobei die Umhüllende einen über dessen gesamte Höhe sich erstreckenden Längsschlitz (80) aufweist, der insbesondere durch sich überlappende und zueinander beabstandete Längsrandabschnitte der Umhüllenden (68, 82) gebildet ist.

13. Rollenhalterung nach zumindest einem der vorhergehenden Ansprüche,
**dadurch gekennzeichnet,**
**dass** die Platte (76) zumindest abschnittsweise peripher über dem Bodenabschnitt (74) vorsteht und dass so gebildeter Randabschnitt der Abdeckung von zumindest einem von der Innenseite der Umhüllenden (68, 82) radial abragenden, insbesondere steg- oder flanschartigen, Innenabschnitt (78) unterfasst ist, oder dass zwischen dem Bodenabschnitt (74) und der Abdeckung eine umfangsrandseitig verlaufende Aussparung, wie eine ringförmige Vertiefung, ausgebildet ist, in die ein von der Innenseite der Umhüllenden (68, 82) abragender, insbesondere steg- oder flanschartiger, Innenabschnitt, wie ringförmig verlaufender Steg, eingreift.

14. Rollenhalterung nach zumindest einem der vorhergehenden Ansprüche,
**dadurch gekennzeichnet,**
**dass** die Rollenhalterung (10, 100) von einer einen Längsschlitz (84) aufweisenden Umhüllenden (82) peripher umgeben ist, wobei vorzugsweise die Umhüllende (82) zur Abstützung des Basisabschnitts der Rollenhalterung (10, 100) eine Bodenwandung aufweist oder vorzugsweise die Umhüllende (82) ausgebildet ist als Wandbefestigung verwendet zu werden.

## Claims

1. A roll holder (10, 100), in particular a paper towel roll holder, comprising a base section such as a pedestal (12) with a first hollow-cylindrical body (14) emanating therefrom with an aperture (20) at a distance from the bottom section, and a first element movable inside the first body along its longitudinal axis and subjected to a force in the direction of the aperture (20), and which on the aperture side has or is connected to a second element such as a handle (18) having an underside (22) preferably conically tapering at least in some areas in the direction of the first body and facing the latter, wherein a sleeve, such as a core (74) of a paper towel roll (54), surrounding the first body is fixable when a force is acting on the second element in the direction of the base section, and rotatable about the first body when there is no force acting on it,
**characterized in**
**that** the first body (14) is, starting from the edge of the aperture (20), longitudinally slotted such that during movement of the second element in the direction of the base section and interaction of the underside (22) with the first body (14) the latter widens in circumference.

2. The roll holder according to claim 1,
**characterized in**
**that** a spring element such as a helical or cup spring (44), extending between a first section (48) emanating from the first element and a stationary stop (38), acts on the first element such as a rod (16), in particular a threaded rod.

3. The roll holder according to claim 1 or 2,
**characterized in**
**that** the stationary stop is an intermediate wall (38) of the first body (14) extending along the base section, in particular parallel to the base section, or an element emanating therefrom, wherein the first element passes through the intermediate wall (38).

4. The roll holder according to at least claim 3,
**characterized in**
**that** a second stop such as a cap (42) or screw sleeve surrounding a free end of the first element, in particular a cap nut with collar (62), emanates from the first element, said second stop extending between the intermediate wall (38) and the base section and unable to pass through the intermediate wall.

5. The roll holder according to at least one of the preceding claims,
**characterized in**
**that** the base section has a recess (13) for insertion of the free end of the first element or of the cap nut or of the screw sleeve in the axial extension of the first element.

6. The roll holder according to at least claim 1,
**characterized in**
**that** the first body (14) is widened tulip-like on the aperture side and/or that the first element such as the threaded rod (16) is connected to a hollow-cylindrical second body (15) that is guided by the first body (14).

7. The roll holder according to at least one of the preceding claims,
**characterized in**
**that** the first body (14) has a plurality of longitudinal slots (26) extending evenly around its circumference, the respective length of which extends preferably over or approximately over 1/3 to 2/3, preferably over approximately 1/2 of the height of the first body.

8. The roll holder according to claim 1,
**characterized in**
**that** the first element is connected to a hollow-cylindrical second body (15) extending inside the first body (14) with an integral spring element (144) extending on the base section side, by which spring element the first element is subjected to a force in the direction of the aperture (20).

9. The roll holder according to at least claim 8,
**characterized in**
**that** the second body (15) is axially movable and secured against rotation, wherein in particular at least one projection (102) emanates from the first body (14) and engages in a recess such as a slot or groove extending in the longitudinal direction of the hollow-cylindrical second body, or vice versa.

10. The roll holder according to at least one of the preceding claims,
**characterized in**
**that** the base section in the form of a pedestal (12) has a bottom section (74), in particular of metal, and a plate (76) or in particular a hood-like cover covering it on the body side.

11. The roll holder according to at least one of the preceding claims,
**characterized in**
**that** the first body (14), in particular the intermediate wall (38), is connected to the bottom section (74) preferably by means of at least one screw element (70).

12. The roll holder according to at least one of the preceding claims,
**characterized in**
**that** an envelope (68, 82) extending along the first body (14) into the area of the second element such as the handle (18) emanates from the base section or surrounds the base section, wherein the envelope has a longitudinal slot (80) extending over its entire height and formed in particular by overlapping longitudinal edge sections, at a distance from one another, of the envelope (68, 82).

13. The roll holder according to at least one of the preceding claims,
**characterized in**
**that** the plate (76) projects peripherally at least in some sections past the bottom section (74) and that the edge section thus formed of the cover is gripped underneath by at least one inner section (78) radially protruding from the inside of the envelope (68, 82) and in particular web-like or flange-like, or that a recess extending on the peripheral edge side, such as an annular recess, is formed between the bottom section (74) and the cover, in which recess engages an inner section, in particular web-like or flange-like, such as an annularly extending web, protruding from the inside of the envelope (68, 82).

14. The roll holder according to at least one of the preceding claims,
**characterized in**
**that** the roll holder (10, 100) is peripherally surrounded by an envelope (82) having a longitudinal slot (84), wherein the envelope (82) preferably has a bottom wall for supporting the base section of the roll holder (10, 100) or the envelope (82) is designed to be used as a wall fastening.

## Revendications

1. Porte-rouleau (10, 100), notamment porte-rouleau de papier essuie-tout, comprenant une section de base, telle qu'un pied (12), avec un premier corps (14) en forme de cylindre creux, partant de celle-ci, avec une ouverture (20) éloignée de la section de fond, un premier élément réglable à l'intérieur du premier corps, le long de son axe longitudinal et soumis à une force en direction de l'ouverture (20), qui présente du côté de l'ouverture un second élément, tel qu'une poignée (18), présentant une face inférieure (22) se rétrécissant, de préférence au moins partiellement en forme de cône, en direction du premier corps et tournée vers celui-ci, ou est relié à cet élément, sachant qu'une bobine entourant le premier corps, telle qu'un mandrin (74) d'un rouleau de papier essuie-tout (54), est fixable en cas de force s'exerçant sur le second élément en direction de la section de base et rotative autour du premier corps en cas d'absence de force.
**caractérisé en ce**
**que** le premier corps (14) est fendu en longueur depuis le bord de l'ouverture (20) de sorte que celui-ci s'élargit en circonférence lors du décalage du second élément en direction de la section de base et de l'interaction de la face inférieure (22) avec le premier corps (14).

2. Porte-rouleau selon la revendication 1,
**caractérisé en ce**
**qu'**un élément à ressort, tel qu'un ressort hélicoïdal ou un ressort à disques (44), qui s'étend entre une première section (48) partant du premier élément et une butée (38) fixe agit sur le premier élément, tel qu'une tige (16), notamment une tige filetée.

3. Porte-rouleau selon la revendication 1 ou 2,
**caractérisé en ce**
**que** la butée fixe est une paroi intermédiaire (38) du premier corps (14) s'étendant le long de la section de base, notamment parallèlement à la section de base, ou un élément partant de la paroi intermédiaire, sachant que le premier élément traverse la paroi intermédiaire (38).

4. Porte-rouleau selon au moins la revendication 3,
**caractérisé en ce**
**que** part du premier élément une seconde butée, telle qu'un capuchon (42) ou un manchon vissable entourant une extrémité libre du premier élément, notamment un écrou borgne à collerette (62), qui s'étend entre la paroi intermédiaire (38) et la section de base sans pouvoir traverser la paroi intermédiaire.

5. Porte-rouleau selon au moins l'une des revendications précédentes,
**caractérisé en ce**
**que** la section de base présente un évidement (13) pour insérer l'extrémité libre du premier élément ou l'écrou à borgne ou le manchon vissable dans le prolongement axial du premier élément.

6. Porte-rouleau selon au moins la revendication 1,
**caractérisé en ce**
**que** le premier corps (14) est évasé en forme de tulipe côté ouverture et/ou que le premier élément, tel que la tige filetée (16), est relié à un second corps (15) en forme de cylindre creux qui est guidé par le premier corps (14).

7. Porte-rouleau selon au moins l'une des revendications précédentes,
**caractérisé en ce**
**que** le premier corps (14) présente plusieurs fentes longitudinales (26) s'étendant uniformément autour de sa circonférence, dont la longueur respective s'étend de préférence sur ou environ sur un 1/3 à 2/3, de préférence sur environ 1/2 de la hauteur du premier corps.

8. Porte-rouleau selon au moins la revendication 1,
**caractérisé en ce**
**que** le premier élément est relié à un second corps (15) en forme de cylindre creux, s'étendant à l'intérieur du premier corps (14), avec un élément à ressort (144) intégré, s'étendant du côté de la section de base, par le biais duquel le premier élément est soumis à une force en direction de l'ouverture (20).

9. Porte-rouleau selon au moins la revendication 8,
**caractérisé en ce**
**que** le second corps (15) est réglable axialement de manière bloquée en rotation, sachant que part notamment du premier corps (14) au moins une saillie (102) qui s'engage dans un évidement, tel qu'une fente ou une rainure, s'étendant dans le sens longitudinal du second corps en forme de cylindre creux.

10. Porte-rouleau selon au moins l'une des revendications précédentes,
**caractérisé en ce**
**que** la section de base sous forme de pied (12) présente une section de fond (74), notamment en métal, et une plaque (76) ou notamment un couvercle en forme de calotte recouvrant celle-ci du côté du corps.

11. Porte-rouleau selon au moins l'une des revendications précédentes,
**caractérisé en ce**
**que** le premier corps (14), notamment la paroi intermédiaire (38), est reliée à la section de fond (74), de préférence au moyen d'au moins un élément à vis (70).

12. Porte-rouleau selon au moins l'une des revendications précédentes,
**caractérisé en ce**
**qu'**une enveloppe (68, 82) s'étendant le long du premier corps (14) jusque dans la zone du second élément, tel que la poignée (18), part de la section de base, ou entoure la section de base, sachant que l'enveloppe présente une fente longitudinale (80) s'étendant sur sa hauteur totale, qui est formée notamment par des sections des bords longitudinaux de l'enveloppe (68, 82) se chevauchant et écartées les unes des autres.

13. Porte-rouleau selon au moins l'une des revendications précédentes,
**caractérisé en ce**
**que** la plaque (76) dépasse au moins partiellement en périphérie au-dessus de la section de fond (74), et que la section de bord ainsi formée du couvercle est tenue par au moins une section intérieure (78) dépassant radialement du côté intérieur de l'enveloppe (68, 82), notamment en forme de nervure ou de bride, ou qu'un évidement s'étendant du côté du bord circonférentiel, tel qu'un renfoncement annulaire, est formé entre la section de fond (74) et le couvercle, dans lequel s'engage une section intérieure, telle qu'une nervure dépassant du côté intérieur de l'enveloppe (68, 82), notamment une section intérieure en forme de nervure ou de bride telle qu'une nervure annulaire.

14. Porte-rouleau selon au moins l'une des revendications précédentes,
**caractérisé en ce**
**que** le porte-rouleau (10, 100) est entouré en périphérie d'une enveloppe (82) présentant une fente longitudinale (84), sachant que de préférence, l'enveloppe (82) présente une paroi de fond pour l'appui de la section de base du porte-rouleau (10, 100) ou que de préférence l'enveloppe (82) est conçue pour être utilisée comme fixation murale.
